# EUROPÄISCHE PATENTSCHRIFT

(11) **EP 1 015 680 B1**
(45) Veröffentlichungstag und Bekanntmachung des Hinweises auf die Patenterteilung: **21.11.2001**
(21) Anmeldenummer: 97936647.3
(22) Anmeldetag: 22.07.1997
(51) Int. Cl.: D05B 65/06

(54) **VERFAHREN UND VORRICHTUNG ZUR NAHTENDENSICHERUNG DURCH EINZIEHEN DER FADENKETTE AN EIN- UND ZWEINADEL-ÜBERWENDLICH-NÄHMASCHINEN**
METHOD AND DEVICE FOR SECURING THE END OF A STITCH BY DRAWING IN THE CHAIN OF THREAD IN SINGLE OR DUAL NEEDLE OVEREDGE STITCHING MACHINES
PROCEDE ET DISPOSITIF POUR FINIR UNE COUTURE PAR UN POINT D'ARRET, PAR INTRODUCTION DE LA CHAINE DE FIL SUR DES MACHINES A COUDRE A SURJET A UNE OU DEUX AIGUILLES

(30) Priorität: 07.05.1997 DE 19719372
(43) Veröffentlichungstag der Anmeldung: 05.07.2000
(73) Patentinhaber: ALTIN Nähtechnik-Prototyping GmbH, 04600 Altenburg (DE)
(72) Erfinder: RATTAY, Frank, D-04600 Altenburg (DE); KÖHLER, Dietmar, D-04600 Altenburg (DE); KÖHLER, Christian, D-04600 Altenburg (DE); SCHIRMER, Tino, D-04600 Altenburg (DE)
(86) Internationale Anmeldenummer: EP9703938
(87) Internationale Veröffentlichungsnummer: WO9850618

(56) Entgegenhaltungen:
- DE-A- 3 417 064
- US-A- 4 785 753
- US-A- 5 582 121

## Beschreibung

Die Erfindung betrifft ein Verfahren und eine Vorrichtung zur Nahtendensicherung durch Einziehen der Fadenkette an Ein- und Zweinadel-Überwendlich-Nähmaschinen.

Die Zielstellung der Erfindung besteht darin, eine Naht zu erzeugen, die gegen unbeabsichtigtes Auftrennen am Nahtende gesichert ist und ein optimales Aussehen besitzt.

Bekannterweise erfolgt die Sicherung von Nahtenden an Nähmaschinen durch Rückwärtsnähen. Hierbei wird bei Erreichen des Nahtendes die Nahtrichtung umgekehrt und das Nahtende vor dem Fadentrennen somit fixiert. Nachteilig an dieser bekannten Lösung ist der zur Umkehr der Nahtrichtung erforderliche hohe mechanische Aufwand, wobei beim Rückwärtsnähen speziell bei Überwendlich-Nähmaschinen besondere Schwierigkeiten auftreten. So muß beispielsweise die Richtung der Kettelzunge umgedreht und Sorge dafür getragen werden, daß die Kantenschneideinrichtung nicht die gesicherte Naht beschädigt. Ferner ist an dieser Lösung nachteilig, daß das Aussehen der durch Rückwärtsnähen gesicherten Naht nicht optimal ist.

Eine weitere Lösung ist aus EP 0 499 651 bekannt. Hier wird zur Sicherung des Nahtendes eine Vorrichtung zum Einsatz gebracht, die bei Erreichen des Nahtendes durch Ausschwenken eines mit einer Anschlagplatte ausgerüsteten Sperrelementes verhindert, daß der vorgespannte Drückerfuß der Nähmaschine den vollen Arbeitshub in Richtung Transporteur erreicht. Somit wird das Nähgut zwischen dem Drückerfuß und der Anschlagplatte geklemmt und kann nicht mehr vom Transporteur transportiert werden, was zur Folge hat, daß mehrere Stiche auf der Stelle gemacht werden. Dadurch wird eine Stichverdichtung erreicht, welche zur Sicherung des Nahtendes führt. Nachteilig an dieser Lösung ist, daß die Naht auf Grund einer lokalen Anhäufung von Stichen kein optimales Aussehen besitzt und daß die das Nähgut manipulierenden Elemente sowie der Mechanismus zum Antrieb derselben im unmittelbaren Bereich der Stichbildung untergebracht sind, so daß zur Lösung der damit verbundenen Bauraumprobleme ebenfalls ein beträchtlicher mechanischer Aufwand betrieben werden muß. Weiterhin ist an dieser Lösung nachteilig, daß der Bauraumbedarf des Sperrelementes mit seiner Druckplatte einer optimalen Ausformung der Nähwerkzeuge, besonders von Stichplatte und Transporteuren im Wege steht.

Der Erfindung liegt daher die Aufgabe zugrunde, eine Vorrichtung zu schaffen, die die beschriebenen Nachteile beseitigt und dennoch bei optimalem Aussehen der Naht das Nahtende sicher fixiert.

Die Aufgabe wird erfindungsgemäß durch die Merkmale des kennzeichnenden Teils des Anspruches 1 gelöst.

Die erfindungsgemäße Vorrichtung hat den Vorteil, daß durch die Art und Weise der Nahtendensicherung, nämlich durch Einziehen einer Fadenkette von vorherbestimmbarer Länge zwischen Nähgut und Nähfäden ein optimales Aussehen erhält, welches dem von nach dem Stand der Technik gesicherten Nahtanfängen an Überwendlichmaschinen sehr ähnlich ist. Darüber hinaus hat die erfindungsgemäße Vorrichtung den Vorteil, daß die Sicherung des Nahtendes erst nach erfolgter Fertigstellung der Naht erfolgt und daher nicht am Ort der Nahtbildung, also im Bereich der Nähwerkzeuge der Nähmaschine erfolgen muß. Daher können alle Nähwerkzeuge, insbesondere der Nähfuß, die Stichplatte und die Transporteure aus Sicht der Nahtbildung in optimaler Weise ausgebildet werden.

Zum Zweck des Einziehens der am Ende der Naht gebildeten Fadenkette von vorherbestimmbarer Länge besitzt die erfindungsgemäße Vorrichtung einen Fadenzieher, welcher nach erfolgter Herstellung der Naht zwischen Nähgut und Nähfäden hindurchgeschoben wird. Erfindungsgemäß kann dieses Hindurchschieben des Fadenziehers sowohl an der Unterseite als auch an der Oberseite des Nähgutes erfolgen. Anschließend wird die Fadenkette mit Hilfe eines Schlepphakens durch das an der Spitze des Fadenziehers befindliche Öhr gefädelt. Durch das darauffolgende Zurückziehen des Fadenziehers wird die Fadenkette schließlich zwischen Nähgut und Nähfäden eingezogen und fixiert, wodurch das Ende der Naht bei optimalem Aussehen gegen unbeabsichtichtigtes Auftrennen gesichert ist.

Im folgenden wird unter Bezugnahme auf die Zeichnungen ein Ausführungsbeispiel der Erfindung näher erläutert. Es zeigen:
Fig. 1: eine vereinfachte Seitenansicht der erfindungsgemäßen Vorrichtung
Fig. 2: die Draufsicht der Vorrichtung

Das Werkstück, bestehend aus dem Nähgut 1, der aus Nähfäden gebildeten Naht und der aus den gleichen Nähfäden gebildeten Fadenkette 2 am Ende der Naht wird innerhalb der Vorrichtung in eine definierte Lage gebracht und von einem Niederhalter 3 gegen die Grundplatte 4 geklemmt. Die Fixierung des Werkstückes auf der Grundplatte 4 erfolgt dabei derart, daß die Naht vollständig über die in Transportrichtung der Nähmaschine gesehen rechte Kante der Grundplatte 4 übersteht, während der Niederhalter 3 mindestens bis zur Nahtkante des Werkstückes reicht. Somit ist sichergestellt, daß die Unterseite der Naht zugänglich ist, während das Werkstück im Bereich des Nahtendes nach oben nicht ausweichen kann.

Die Fadenkette 2 am Ende der Naht ist zu diesem Zeitpunkt bereits getrennt. Hierzu kann der an Überwendlich-Nähmaschinen üblicherweise eingesetzte Fadenkettentrenner verwendet werden. Durch den Einsatz eines geeigneten Sensors, zum Beispiel einer Lichtschranke, welcher das Nahtende erkennt, kann durch gezieltes Inbetriebnehmen des Fadenkettentrenners eine definierte Länge der Fadenkette 2 am Ende der Naht erreicht werden. Diese Fadenkette 2 wird nun, da das Werkstück zwischen dem Niederhalter 3 und der Grundplatte 4 geklemmt ist, von einer Saugeinrichtung 5 gesaugt.

Ein Fadenzieher 6 mit einem Öhr 7 und einer Spitze 8 wird von unten an das Werkstück herangeführt und zwischen das Nähgut 1 und die Nähfäden der Naht in Richtung Nahtende hindurchgeschoben. Der Abstand zwischen der Einstichstelle des Fadenziehers 6 und dem Nahtende ist dabei größer als die Länge der gestreckten Fadenkette 2 am Ende der Naht. Zur sicheren Trennung der Untergreiferfäden der zuletzt gebildeten Stiche von der Nähgutunterseite besitzt der Fadenzieher 6 eine konkav zulaufende Spitze 8, welche auf der dem Nähgut zugewandten Seite einen Radius aufweist. Dies ist notwendig, um ein Anstechen und Beschädigen des Nähgutes zu verhindern. Erfindungsgemäß kann die zur sicheren Trennung der Untergreiferfäden von der Nähgutunterseite erforderliche Verrundung der Spitze des Fadenziehers 6 auch auf der den Untergreiferfäden zugewandten Seite des Fadenziehers 6 erfolgen. Insbesondere können für verschiedenartige Nähgüter Fadenzieher mit unterschiedlicher Spitzenform zum Einsatz gebracht werden.

Um die Sicherheit der Trennung der Untergreiferfäden der zuletzt gebildeten Stiche von der Nähgutunterseite zu erhöhen, bildet die Längsachse des Fadenziehers 6 mit der Unterseite des Nähguts, während des Einstechens einen spitzen Anstellwinkel. Da der optimale Wert für diesen Anstellwinkel von der Charakteristik des Nähgutes abhängig ist, ist eine mechanische Justierbarkeit der Stellung des Fadenziehers 6 zum Nähgut vorgesehen.

Der Verschiebeweg des Fadenziehers 6 ist so bemessen, daß die Spitze 8 des Fadenziehers 6 und insbesondere das Öhr 7 des Fadenziehers 6 über das Nahtende hinausragt. Anschließend wird durch das Öhr 7 des Fadenziehers 6 ein Schlepphaken 9 hindurchgeschoben und die Fadenkette 2 um den Schlepphaken 9 herumgelegt. Dies geschieht, indem die die Fadenkette 1 ansaugende Saugeinrichtung 5 mit Hilfe eines geeigneten Stellgliedes, z. B. eines pneumatisch betätigten Drehantriebes geschwenkt wird. Wenn nun der Schlepphaken 9 wieder aus dem Öhr 7 des Fadenziehers 6 herausgezogen wird, wird dadurch die Fadenkette 2 durch das Öhr 7 des Fadenziehers 6 durchgefädelt, so daß die Fadenkette 2 beim anschließenden Herausziehen des Fadenziehers 6 aus dem Werkstück zwischen Nähgut 1 und den die Naht bildenden Nähfäden eingezogen wird.

Ein weiteres Ausführungsbeispiel unterscheidet sich von dem soeben beschriebenen dadurch, daß der Fadenzieher 6 nicht zwischen die Unterseite des Nähgutes und den Untergreiferfäden der zuletzt gebildeten Stiche, sondern von oben zwischen die Oberseite des Nähgutes und die Obergreiferfäden der zuletzt gebildeten Stiche geschoben wird. Die weitere Wirkungsweise dieses zweiten Ausführungsbeispieles unterscheidet sich von der des zuerst beschriebenen Ausführungsbeispieles nicht. Nach Zurückziehen des Fadenziehers 6 wird die Fadenkette auch hier zwischen Nähgut 1 und den die Naht bildenden Nähfäden eingezogen.

## Patentansprüche

1. Verfahren zur Sicherung der Naht am Nahtende an Ein- und Zweinadel-Überwendlich-Maschinen unter Benutzung einer Nähgutkantenerkennungs- und -klemmeinrichtung sowie einer Fadentrenneinrichtung, **dadurch gekennzeichnet, daß** das Einziehen der Fadenkette in die genähte Naht in den Schritten
a) ein Fadenzieher 6 bewegt sich aus einer Position unterhalb bzw. oberhalb der Nähebene entgegen der Nährichtung in eine Position oberhalb bzw. unterhalb der Nähebene über das Nähgutende hinaus und trennt dabei die Nähgutunterseite von den Untergreiferfäden der zuletzt gebildeten Stiche bzw. die Nähgutoberseite von den Obergreiferfäden der zuletzt gebildeten Stiche
b) ein Schlepphaken (8) wird durch das Öhr (7) des Fadenziehers (6) geschoben
c) die Fadenkette (2) wird von einer Saugeinrichtung (5) angesaugt und dabei straff gehalten
d) der Schlepphaken (8) zieht die Fadenkette (2) durch das Öhr (7) des Fadenziehers (6), nachdem die Saugeinrichtung (5) durch eine entsprechende Bewegung die Fadenkette (2) um den Schlepphaken (8) gelegt hat
e) der Fadenzieher (6) bewegt sich von der Position oberhalb bzw. unterhalb der Stichplatte mit der in seinem Öhr befindlichen Fadenkette (2) in seine Ausgangsposition zurück und zieht dabei die Fadenkette (2) zwischen Nähgutunterseite bzw. Nähgutoberseite und Greiferfädenschar
erfolgt.

2. Vorrichtung zur Sicherung der Naht am Nahtende an Ein- und Zweinadel-Überwendlich-Maschinen, welche nach dem Verfahren gemäß Anspruch 1 betrieben wird, **dadurch gekennzeichnet, daß** der Fadenzieher (6) ein an seiner Spitze (9) befindliches Öhr (7) aufweist und von einem hilfsenergiebetätigten Stellglied bewegt wird.

3. Vorrichtung nach Anspruch 2, **dadurch gekennzeichnet, daß** der Fadenzieher (6) zur sicheren Trennung der Untergreiferfäden von der Nähgutunterseite eine konkav zulaufende Spitze (9) aufweist.

4. Vorrichtung nach den Ansprüchen 2 und 3, **dadurch gekennzeichnet, daß** der Fadenzieher (6) mit Hilfe von mechanischen Justageelementen eine auf die jeweilige Nähgutcharakteristik justierbare Bewegungsbahn realisieren kann.

5. Vorrichtung nach den Ansprüchen 2 bis 4, **dadurch gekennzeichnet, daß** alle erforderlichen Bewegungen der die Fadenkette (2) manipulierenden Elemente von einer Steuerung synchronisiert werden.

6. Vorrichtung nach den Ansprüchen 2 bis 5, **dadurch gekennzeichnet, daß** sie einen geeigneten Sensor aufweist, mit welchem das Nahtende erkannt und die Länge der einzuziehenden Fadenkette reproduzierbar definiert wird.

## Claims

1. Method for securing the seam at the seam end on single-needle and double-needle overcast machines by using a sewing-Material selvedge recognition and clamping means and a thread-severing means, **characterized in that** the drawing of the thread chain in to the sewn seam takes place in the steps
a) a thread puller (6) moves out of a position below or above the sewing plane counter to be sewing direction into a position above or below the sewing plane beyond the end of the sewing material and, at the same time, severs the underside of the sewing material from the under-Shuttle threads of the last-formed stitches or the top side of the sewing material from the over-shuttle threads of the last-formed stitches
b) a drag hook (8) is pushed through the eye (7) of the thread puller (6)
c) the thread chain (2) is sucked in by a suction means (5) and, at the same time, held taut
d) the drag hook (8) draws the thread chain (2) through the eye (7) of the thread puller (6) after the suction means (5) has wrapped the thread chain (2) around the drag hook (8) as a result of a corresponding movement
e) the thread puller (6) moves from the position above or below the needle plate, together with the thread chain (2) located in its eye, back into its initial position and, at the same time, draws the thread chain (2) between the underside of the sewing material or the topside of the sewing material and the shuttle thread group.

2. Device for securing the seam at the seam end of single-needle and double-needle overcast machines, which is working by the method described in claim 1, **characterized in that** the thread puller (6) has an eye (7) located at its tip (9) and is moved by a power-operated actuator.

3. Device according to claim 2, **characterized in that** the thread puller(6) has a concavely tapering tip (9) for reliably severing the under-shuttle threads from the underside of the sewing material.

4. Device according to claim 2 and 3 , **characterized in that**, by means of mechanical adjustment elements, the thread puller (6) can execute a path of movement adjustable to the characteristics of the respective sewing material.

5. Device according to claim 2 to 4 , **characterized in that** all the necessary movements of the elements manipulating the thread chain (2) are synchronized by a control.

6. Device according to claim 2 to 5, **characterized in that** it has a suitable sensor, by means of which the seam end is recognized and the length of the thread chain to be drawn in is defined in a reproducible manner.

## Revendications

1. Processus pour la sécurité de la couture à la fin de veine sur surjeteuses à une et deux aiguilles avec utilisation d'un dispositif de reconnaissance et de blocage des bords du produit de couture, ainsi que d'un dispositif de séparation de fils, **caractérisé par le fait que** la tension de la chaîne de fil dans la couture s'effectue au cours des étapes suivantes :
a) un accroc 6 change de position en-dessous ou au-dessus de la surface de couture contre le sens de la couture dans une position au-dessus ou en-dessous de la surface de couture sur l'extrémité du produit de couture et sépare ainsi l'envers du produit de couture des fils de griffe inférieurs des derniers points effectués, ou le point du produit de couture des fils de griffe supérieurs des derniers points effectués
b) un crochet d'ancrage (8) est glissé à travers l'oeillet (7) de l'accroc (6)
c) la chaîne de fil (2) est aspirée par un dispositif d'aspiration (5) et reste ainsi tendue
d) le crochet d'ancrage (8) tire la chaîne de fil (2) à travers l'oeillet (7) de l'accroc (6) après que le dispositif d'aspiration (5) a placé, par un mouvement correspondant, la chaîne de fil (2) autour du crochet d'ancrage (8)
e) l'accroc (6) change de position au-dessus ou en-dessous de la plaque à aiguille avec la chaîne de fil (2) qui se trouve dans son oeillet pour se replacer dans sa position initiale, et tire ainsi la chaîne de fil (2) entre l'envers ou l'endroit du produit de couture et le soc des fils de griffe

2. Dispositif pour la sécurité de la couture en fin de veine sur surjeteuses à une et deux aiguilles, mise en oeuvre selon le processus conforme à la demande 2, **caractérisé par le fait que** l'accroc (6) présente un oeillet (7) se trouvant à sa pointe (9) et qu'il est actionné par un transmetteur mû par un courant de secours.

3. Dispositif selon la demande 2, **caractérisé par le fait que** l'accroc (6) présente une pointe (9) concave pour une séparation sûre des fils de griffe inférieurs de l'envers du produit de couture.

4. Dispositif selon les demandes 2 et 3, **caractérisé par le fait que** l'accroc (6) peut, à l'aide d'éléments d'ajustement mécaniques, réaliser un couloir de mouvements ajustable en fonction de chaque caractéristique du produit de couture.

5. Dispositif selon les demandes 2 à 4, **caractérisé par le fait que** tous les actionnements nécessaires des éléments manipulant la chaîne de fil (2) sont synchronisés par une commande principale.

6. Dispositif selon les demandes 2 à 5, **caractérisé par le fait qu'**il présente un capteur approprié, avec lequel la fin de veine est reconnue et la longueur de la chaîne de fil à utiliser est définie de manière à pouvoir être reproduite.
